# EUROPÄISCHE PATENTSCHRIFT

(11) **EP 3 882 545 B1**
(45) Veröffentlichungstag und Bekanntmachung des Hinweises auf die Patenterteilung: **20.08.2025**
(21) Anmeldenummer: 21158239.0
(22) Anmeldetag: 19.02.2021
(51) Int. Cl.: F25D 27/00

(54) **HAUSHALTSGERÄT MIT LEUCHTE FÜR BEHANDLUNGSRAUM**
HOUSEHOLD APPLIANCE WITH LIGHT FOR TREATMENT CHAMBER
APPAREIL ÉLECTROMÉNAGER POURVU D'UNE LAMPE POUR L'ESPACE DE TRAITEMENT

(30) Priorität: 18.03.2020 DE 202020101477 U; 18.03.2020 DE 102020203444
(43) Veröffentlichungstag der Anmeldung: 22.09.2021
(73) Patentinhaber: BSH Hausgeräte GmbH, 81739 München (DE)
(72) Erfinder: Mayr, Tobias, 89429 Bachhagel (DE); Weber, Armin, 73466 Lauchheim (DE)

(56) Entgegenhaltungen:
- CN-U- 207 865 791
- DE-A1- 102011 075 208
- DE-A1- 102017 222 647
- DE-A1- 102018 004 981
- DE-T2- 69 818 568
- JP-A- 2011 179 797
- KR-A- 20090 132 400

## Beschreibung

Die Erfindung betrifft ein Haushaltsgerät, aufweisend einen mittels einer frontseitigen Tür verschließbaren Behandlungsraum, dessen mindestens eine Seitenwand einen Durchbruch zum Einsatz einer Leuchte aufweist, und mindestens eine Leuchte zur Beleuchtung des Behandlungsraums, die durch den Durchbruch ragt. Die Erfindung ist insbesondere vorteilhaft anwendbar auf Kühlgeräte, insbesondere Kühlschränke.

DE 10 2012 205 766 A1 offenbart einen Behälter für ein Kältegerät, mit einem Behälterelement, wobei das Behälterelement einen flächigen Bereich mit einem lichtdurchlässigen Abschnitt aufweist. Das Behälterelement weist ein Leuchtmittel auf, das ausgebildet ist, den lichtdurchlässigen Abschnitt anzustrahlen.

EP 2 594 880 A2 offenbart einen Kühlschrank. Der Kühlschrank weist ein inneres Gehäuse auf, das in einem äußeren Gehäuse untergebracht ist, eine Aussparung, die in dem inneren Gehäuse ausgebildet ist und eine vorbestimmte Tiefe aufweist, eine in der Aussparung aufgenommene Lichtquelle und eine in der Aussparung aufgenommene und die Lichtquelle umgebende Abdeckung. Die Lichtquelle kann Licht auf einen hinteren Teil des Innengehäuses richten, um ein dort gebildetes entsprechendes Fach zu beleuchten. Die Abdeckung kann eine Verlängerung aufweisen, die sich im Wesentlichen parallel zum inneren Gehäuse erstreckt und in der Aussparung aufgenommen ist, um zu verhindern, dass von der Lichtquelle emittiertes Licht auf einen vorderen Abschnitt des inneren Gehäuses gerichtet wird.

Die KR 2009 0132400 A offenbart eine Beleuchtungsvorrichtung eines Kühlschranks, wobei die Beleuchtung eines Stauraums unter Verwendung eines Lichts ergänzt wird, das von einem Reflexionselement reflektiert wird.

Die DE 698 18 568 T2 offenbart einen Kühlschrank mit einer Beleuchtungseinrichtung, wobei eine Innenverkleidung des Kühlschranks eine Öffnung aufweist, die durch ein Einsatzstück abgedeckt ist. Das Einsatzstück weist elektrische Anschlüsse und Mittel zum Befestigen der Beleuchtungseinrichtung auf.

Es ist die **Aufgabe** der vorliegenden Erfindung, die Nachteile des Standes der Technik zumindest teilweise zu überwinden und insbesondere eine Beleuchtung für einen Behandlungsraum eines Haushaltsgeräts bereitzustellen, die bei kompaktem Aufbau eine besonders große Nutzlicht emittierenden Fläche aufweist, ohne einen Nutzer merklich zu blenden.

Diese Aufgabe wird gemäß den Merkmalen der unabhängigen Ansprüche gelöst. Vorteilhafte Ausführungsformen sind Gegenstand der abhängigen Ansprüche, der Beschreibung und der Zeichnungen.

Die Aufgabe wird gelöst durch ein Haushaltsgerät, aufweisend
- einen mittels einer frontseitigen Tür verschließbaren Behandlungsraum, dessen mindestens eine Seitenwand mindestens einen Durchbruch zum Einsatz mindestens einer Leuchte aufweist, und
- mindestens eine Leuchte zur Beleuchtung des Behandlungsraums, die durch den Durchbruch ragt,
wobei
- mindestens eine Leuchte ein Bauteil (im Folgenden ohne Beschränkung der Allgemeinheit als "erstes" Bauteil bezeichnet) aufweist, das einen durch den Durchbruch ragenden Lichtschacht, sowie einen in dem Behandlungsraum angeordneten, den Lichtschacht seitlich umgebenden Rand aus lichtundurchlässigem Material aufweist,
- der Rand eine Frontfläche bildet und hinter der Frontfläche geneigt abflacht,
- der Lichtschacht an seiner dem Behandlungsraum zugewandten Öffnung von einer lichtdurchlässigen Platte abgedeckt ist,
- die lichtdurchlässige Platte zusätzlich einen Überlappungsbereich aufweist, der zumindest einen hinter der Frontfläche befindlichen Randabschnitt überdeckt und der zur flächigen Lichtauskopplung ausgebildet ist, und
- das erste Bauteil einschließlich des Lichtschachts, des Rands und der lichtdurchlässigen Platte ein einstückig hergestelltes 2K-Kunststoffbauteil ist.

Dadurch wird der Vorteil erreicht, dass nicht nur aus dem Lichtschacht durch die lichtdurchlässige Platte durchtretendes Licht in den Behandlungsraum eingestrahlt wird, sondern auch - nach innerer Lichtleitung - von dem Bereich der lichtdurchlässigen Platte aus, der den Randabschnitt seitlich außerhalb des Lichtschachts (im Folgenden auch als "Überlappungsbereich" bezeichnet) überdeckt. Dadurch wiederum wird eine besonders große Lichtabstrahlfläche bei kompaktem Aufbau bereitgestellt, die größer als die behandlungsraumseitige Öffnung des Lichtschachts ist. Insbesondere braucht der Durchbruch nur vergleichsweise klein zu sein, was den zusätzlichen Vorteil einer besonders guten thermischen Isolierung des Behandlungsraums zu seiner Umgebung ermöglicht. Auch wird dadurch eine Möglichkeit zum Retrofit in bestehende Durchbrüche für bisher vergleichsweise kleinflächig lichtabstrahlende Leuchten eröffnet.

Dass der Überlappungsbereich zumindest einen Randabschnitt überdeckt, kann auch so ausgedrückt werden, dass sich die lichtdurchlässige Platte ausgehend von der Öffnung des Lichtschachts bis über diesen Randabschnitt zieht.

Erfindungsgemäß ist das erste Bauteil einschließlich des Lichtschachts, des Rands und der lichtdurchlässigen Platte ein einstückig hergestelltes 2K-Kunststoffbauteil. Dies ermöglicht vorteilhafterweise eine besonders einfache und preiswerte Herstellung sowie ein besonders robustes Bauteil. Die lichtdurchlässige Platte kann aus lichtdurchlässigem Kunststoff und das restliche Bauteilvolumen aus lichtundurchlässigem Kunststoff bestehen.

Durch die Frontfläche im Zusammenhang mit der dahinter in eine rückwärtige Richtung abflachenden Form des Rands wird der weitere Vorteil erreicht, dass ein Nutzer durch das aus der Leuchte austretenden Licht nicht oder nicht merklich geblendet wird.

Dass der Überlappungsbereich zur flächigen Lichtauskopplung ausgebildet ist, kann in umfassen, dass der Überlappungsbereich Streuzentren (z.B. Partikel oder Lufteinschlüsse) aufweist und/oder seine in den Behandlungsraum gerichtete Oberfläche aufgeruht oder zur Lichtauskopplung strukturiert ist. Insbesondere kann so bewirkt werden, dass in dem Überlappungsbereich laufende Lichtstrahlen unter einem so geringen Einfallswinkel auf die dem Behandlungsraum zugewandte Oberfläche fallen, dass sie aus dem Überlappungsbereich in den Behandlungsraum auskoppeln können.

Das Haushaltsgerät ist in einer Weiterbildung ein Kältegerät (z.B. ein Kühlschrank oder ein Gefrierschrank). Der Behandlungsraum entspricht dann einem kühlbaren Nutzraum oder Kühlraum des Kältegeräts. Jedoch ist das Haushaltsgerät nicht darauf beschränkt und kann z.B. ein Gargerät, eine Spülmaschine, usw. sein.

Der Behandlungsraum wird durch eine Wandung (im Fall eines Ofens auch als Muffel oder Ofenrohr bezeichnet) sowie frontseitig durch die geschlossene Tür begrenzt. Unter einer Seitenwand kann insbesondere eine bei Blick durch eine mittels der Tür verschließbare Beschickungsöffnung linksseitige Seitenwand, rechtsseitige Seitenwand, Decke und/oder Rückwand der Wandung bzw. des Behandlungsraums verstanden werden. Ein oder mehrere der Seitenwände können jeweils ein oder mehrere Durchbrüche für jeweilige Leuchten aufweisen. Es ist eine Ausgestaltung, dass mindestens eine Lampe an einer Decke des Behandlungsraums angeordnet ist.

Dass eine Leuchte durch den Durchbruch ragt, umfasst, dass sie teilweise innerhalb des Behandlungsraums und teilweise außerhalb des Behandlungsraums angeordnet ist. Insbesondere befindet sich der Rand innerhalb des Behandlungsraums, während der Lichtschacht teilweise innerhalb des Behandlungsraums und teilweise außerhalb des Behandlungsraums angeordnet ist. Insbesondere ragt der Lichtschacht senkrecht durch den Durchbruch.

Das lichtundurchlässige Material kann z.B. Kunststoff, emailliertes Metall, usw. sein.

Dass der Rand den Lichtschacht seitlich umgibt, kann so umgesetzt sein, dass der sich in dem Behandlungsraum befindliche Bereich des ersten Bauteils schalenförmig ausgebildet ist, eine mittige Aussparung aufweist und der Lichtschacht in Richtung des Durchbruchs an der Aussparung ansetzt. Die mittige Aussparung entspricht der behandlungsraumseitigen Öffnung des Lichtschachts. Dee Rand kann ein zur mechanischen Verstärkung ein oder mehrere mit dem Lichtschacht verbundene Verstärkungsrippen aufweisen.

Der Rand kann insbesondere eine in Draufsicht rechteckige Grundform aufweisen. In diesem Fall entsprechen seine Längsseiten Längsabschnitten des Rands.

Die "Frontfläche" des Rands ist der durch die Tür verschließbaren Beschickungsöffnung und damit einem in den Behandlungsraum blickenden Nutzer zugewandt.

Dass der Rand hinter der Frontfläche geneigt abflacht, umfasst insbesondere, dass die Frontfläche bzw. der die Frontfläche bereitstellende front- oder vorderseitige Randabschnitt am weitesten in den Behandlungsraum ragt. Dadurch wird der Vorteil erreicht, dass dahinter (d.h., weiter in Richtung einer Rückwand) angeordnete behandlungsraumseitige Bereiche der Leuchte zumindest teilweise verdeckt sind. Insbesondere kann die Frontfläche die Öffnung des Lichtschachts und die lichtdurchlässige Platte gegenüber einer Einsicht des Nutzers verdecken, so dass eine Blendwirkung der Leuchte merklich verringert oder sogar ganz vermieden werden kann. Die geneigt abgeflachte Form des Rands umfasst insbesondere, dass der Rand in rückwärtiger Richtung bzw. in Richtung der Rückwand flacher wird. Dies kann auch so ausgedrückt werden, dass sich die Höhe des Rands in rückwärtiger Richtung verringert.

Das aus dem Lichtschacht in Richtung des Behandlungsraums ausgestrahlte Licht ist mittels einer oder mehrerer Lichtquellen der Leuchte erzeugbar. Die mindestens eine Lichtquelle kann z.B. ein oder mehrere LEDs umfassen.

Die lichtdurchlässige Platte kann z.B. aus Glas, Glaskeramik oder Kunststoff bestehen. Die lichtdurchlässige Platte kann transparent oder opak ("milchig") sein.

Es ist eine Ausgestaltung, dass die lichtdurchlässige Platte einen hinteren Randabschnitt bis zu der Seitenwand überdeckt. Dadurch wird der Vorteil erreicht, dass ein hinterer Raumbereich des Behandlungsraums besonders effektiv ausleuchtbar ist. Die lichtdurchlässige Platte zieht sich in dieser Ausgestaltung also insbesondere so weit über den hinteren Randabschnitt, bis sie auf die Seitenwand trifft (ggf. durch einen Spalt getrennt). Dabei kann sie ausgehend von einer Unterseite des Randabschnitts bis zur Seitenwand umgebogen verlaufen, wodurch der Vorteil erreicht wird, dass auch ein sich hinter der Leuchte befindlicher Raumbereich (d.h., ein Raumbereich zwischen dem hinteren Randabschnitt und der Rückwand) effektiv ausleuchtbar ist.

Es ist eine Ausgestaltung, dass die lichtdurchlässige Platte seitliche Randabschnitte bis zu einer seitlich äußeren vorspringenden Wulst der seitlichen Randabschnitte überdeckt. So wird der Vorteil einer besonders breiten Lichtabstrahlfläche mit geringer Blendungswirkung bei seitlicher Betrachtung erreichen.

Es ist eine Ausgestaltung, dass die Lampe einen Lichtquellenträger mit mindestens einer schräg nach hinten in den Lichtschacht gerichteten Lichtquelle aufweist. So wird der Vorteil einer ganz besonders geringen Blendwirkung mit einer besonders guten Ausleuchtung des Behandlungsraums unter und hinter der Leuchte ermöglicht. Dies kann auch so ausgedrückt werden, dass eine optische Achse oder Hauptabstrahlachse der mindestens einen Lichtquelle nicht senkrecht durch den Durchbruch verläuft, sondern unter einem Neigungswinkel dazu in Richtung der Rückwand gerichtet ist. Der Lichtquellenträger kann eine Platine sein. Der Neigungswinkel kann dann einfach durch eine entsprechend schrägen Position der Platine umgesetzt sein. Auf der Platine kann ein Treiber zum Betrieb der mindestens einen Lichtquelle, insbesondere LED, vorhanden sein.

Es ist eine Ausgestaltung, dass der Lichtquellenträger in dem Lichtschacht angeordnet ist. So lassen sich vorteilhafterweise Lichtverluste verringern und eine Lichtausbeute (Im / W) des in den Garraum eingestrahltem Nutzlichts erhöhen.

Es ist eine zur Erhöhung der Lichtausbeute vorteilhafte Weiterbildung, dass der Lichtschacht innenseitig eine spiegelnd oder diffus reflektierende Oberfläche ausweist. Dazu kann die Innenseite z.B. eine weiße Oberfläche aufweisen. Die weiße Oberfläche kann in einer Weiterbildung eine weiße Pigmente aufweisende Beschichtung aufweisen, z.B. aus Titanoxid.

Es ist eine Ausgestaltung, dass der Rand eine Auflagefläche zur Auflage des ersten Bauteils an einer Innenseite der Seitenwand aufweist. So lässt sich das erste Bauteil besonders einfach an der Seitenwand positionieren und befestigen.

Es ist eine Ausgestaltung, dass die Lampe ein außerhalb des Behandlungsraums angeordnetes zweites Bauteil aufweist, das an dem Lichtschacht befestigbar (z.B. verrastbar) ist und im befestigten Zustand die Lampe zusammen mit dem ersten Bauteil in einer Presspassung an der Seitenwand hält. Dies ermöglicht vorteilhafterweise eine besonders einfache Befestigung der Lampe an der Seitenwand.

Es ist eine Ausgestaltung, dass die Frontfläche ausgehend von der Seitenwand nach hinten abgeschrägt ist. Dadurch ist die Frontfläche für einen in die Beschickungsöffnung blickenden Nutzer vorteilhafterweise besonders gut einsichtig.

Es ist eine Ausgestaltung, dass die Frontfläche eine Beschriftung aufweist. So lässt sich Information auf einfache und raumsparende Weise einem Nutzer präsentieren. Die Beschriftung kann in einer Weiterbildung durch Materialabtrag in die Frontfläche eingebracht worden sein, z.B. durch Einritzen, Einprägen, Stempeln, Lasern, usw. Es ist eine Weiterbildung, dass die Frontfläche eine Heißprägefolie aufweist bzw. die Beschriftung unter Nutzung eine Heißprägefolie aufgebracht worden ist. Jedoch kann die Beschriftung z.B. auch aufgedruckt worden sein.

Die Aufgabe wird auch gelöst durch eine entsprechende Lampe, die zum Einbau in einem Haushaltsgerät vorgesehen (d.h., eingerichtet und ausgebildet) ist. Die Lampe kann wie oben beschrieben ausgebildet sein und ergibt die gleichen Vorteile.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig.1: zeigt in Schrägansicht einen Schnitt durch ein erstes Bauteil einer erfindungsgemäßen Lampe;
- Fig.2: zeigt als Schnittdarstellung in Seitenansicht die in eine Seitenwand eingesetzte Lampe mit dem ersten Bauteil aus Fig.1 und einem zweiten Bauteil.;
- Fig.3: zeigt das erste Bauteil in Draufsicht auf eine behandlungsraumabgewandte Seite;
- Fig.4: zeigt das erste Bauteil in Schrägansicht auf die behandlungsraumabgewandte Seite; und
- Fig.5: zeigt das erste Bauteil in Ansicht von schräg hinten auf eine behandlungsraumzugewandte Seite.

**Fig.1** zeigt in Schrägansicht einen Schnitt durch ein erstes Bauteil 2 einer Lampe 1 zur Beleuchtung eines Behandlungsraums B eines Haushaltsgeräts H, hier z.B. in Form eines Kühlraums eines Kühlschranks (siehe Fig.2). **Fig.2** zeigt die Lampe 1 mit dem ersten Bauteil 2 und einem zweiten Bauteil 3 montiert an einer Seitenwand, hier z.B. einer Decke D, des Behandlungsraums B. Die Decke D weist einen Durchbruch L auf. Der Behandlungsraum B weist eine frontseitige Beschickungsöffnung auf, die mittels einer Tür verschließbar ist (o. Abb.). **Fig.3** zeigt das erste Bauteil in 2 Draufsicht auf eine behandlungsraumabgewandte Seite. **Fig.4** zeigt das erste Bauteil 2 in Schrägansicht auf die behandlungsraumabgewandte Seite.

Das erste Bauteil weist einen senkrecht durch den Durchbruch L ragenden Lichtschacht 4 mit rohrförmiger Grundform mit rechteckigem Querschnitt auf. Der Lichtschacht 4 ist an seinem in den Behandlungsraum B ragenden Teilbereich seitlich umlaufend von einem Rand 5 umgeben. Der Rand 5 weist eine rechteckige Grundform auf, insbesondere eine rechteckige Ringform mit einem vorderen oder frontseitigen Randabschnitt 5a, einem hinteren oder rückseitigen Randabschnitt 5b und zwei seitlichen Randabschnitten 5c. Das erste Bauteil (2) einschließlich des Lichtschachts (4), des Rands (5) und einer lichtdurchlässigen Platte (8) sind erfindungsgemäß ein einstückig hergestelltes 2K-Kunststoffbauteil.

Der frontseitige Randabschnitt 5a stellt eine durch einen Nutzer frontal einsichtige Frontfläche 6 bereit, wobei der frontseitige Randabschnitt 5a sich von allen Randabschnitten 5a bis 5c am weitesten in den Behandlungsraum B erstreckt. Die Frontfläche 6 ist ausgehend von der Decke 6 nach hinten abgeschrägt oder schräggestellt und weist optional, wie gezeigt, eine z.B. mittels einer Heißprägefolie eingebrachte Beschriftung C auf.

Wie insbesondere in Fig.2 eingezeichnet, flacht der Rand 5 hinter der Frontfläche 6 in rückwärtiger Richtung RR des Behandlungsraums B ab, insbesondere analog zu einer ebenen Schräge. In anderen Worten verringert sich die Höhe des Rands 5 bzw. ein Abstand seiner Unterseite zu der Decke D in rückwärtiger Richtung RR. So wird der Vorteil erreicht, dass für einen Nutzer vor allem die Frontfläche 6 sichtbar ist.

Der Lichtschacht 4 ist an seiner dem Behandlungsraum B zugewandten Öffnung 7 von einer lichtdurchlässigen, insbesondere transparenten, Platte 8 abgedeckt ist. Die Platte 8 weist ausgehend von dem die Öffnung 7 überdeckenden Zentralbereich 9 einen Überlappungsbereich 10 auf, an dem sie Teilflächen der seitlichen Randabschnitte 5c bis zu jeweiligen seitlich äußeren Wulsten 11 und den hinteren Randabschnitt 5b bis zu der Decke 6 überdeckt oder überlappt. Zumindest der Überlappungsbereich 10 ist speziell zur flächigen Lichtauskopplung in den Behandlungsraum 8 ausgebildet, z.B. durch darin enthaltene Streuzentren, eine Oberflächenstrukturierung, eine Oberflächenaufrauhung, usw.

Das erste Bauteil 2 ist erfindungsgemäß einstückig als 2K-Spritzgussbauteil hergestellt, wobei die lichtdurchlässige Platte 8 aus lichtdurchlässigem Kunststoff besteht und das restliche Bauteilvolumen einschließlich des Lichtschachts 4 und des Rands 5 aus einem lichtundurchlässigen Kunststoff bestehen.

Wie in Fig.1 und Fig.2 gezeigt, ist in einem außerhalb des Behandlungsraums B befindlichen Abschnitt des Lichtschachts 4 ein Lichtquellenträger 12 in Form z.B. einer mit einer oder mehreren LEDs 13 bestückten Platine 14 befestigt, z.B. verrastet und/oder verklebt. Die Platine 14 und damit auch die LEDs 13 sind schräg nach hinten geneigt, wie in Fig.2 durch den Neigungswinkel α zwischen der Decke D und einer Ebene E der Platine 14 angedeutet. Dadurch wird eine Wahrscheinlichkeit einer Blendung eines Nutzers weiter verringert, und ein hinterer Raumbereich des Behandlungsraums B ist besonders gut beleuchtbar. Die Platine 14 und die Randabschnitte 5b, 5c hinter der Frontfläche 6 sind in die gleiche rückwärtige Richtung RR geneigt, wobei die Platine 14 jedoch optional stärker geneigt ist.

Zur Erhöhung einer Lichtausbeute des in den Behandlungsraum B gestrahlten Nutzlichts ist der Lichtquellenträger 1 in dem Lichtschacht 4 angeordnet, und der Lichtschacht 4 kann innenseitig reflektierend ausgestaltet sein, z.B. diffus reflektierend durch Vorsehen weißer Materialpartikel.

Zur Befestigung der Lampe 1 an der Decke D wird das erste Bauteil 2 aus dem Behandlungsraum B mit seinem Lichtschacht 4 senkrecht durch den Durchbruch L gesteckt, bis es mit seinem Rand 5 innenseitig auf der Decke D aufliegt. Die Randabschnitte 5a bis 5c stellen dazu an ihren freien Rändern eine insbesondere umlaufend geschlossene Auflagefläche 15 zur Auflage an der Decke D seitlich des Durchbruchs L bereit.

Auf den Lichtschacht 4 des an der Decke D aufliegenden ersten Bauteils 2 wird das zweite Bauteil 3 aufgesetzt und befestigt, z.B. an entsprechenden Rastnasen 16 des Lichtschachts 4 verrastet. Das zweite Bauteil 3 kann auch elastisch nachgiebige "Federbereiche" 17 aufweisen, um einen Anpressdruck der Auflagefläche 15 an die Decke D zu erhöhen und so ein Wackeln der Lampe 1 an der Decke D besonders effektiv zu verhindern. Folglich wird die Lampe 1 durch Presspassung zwischen dem ersten Bauteil 2 und dem zweiten Bauteil 3 an der Decke D gehalten.

**Fig.5** zeigt das erste Bauteil 2 in Ansicht von schräg hinten auf eine behandlungsraumzugewandte Seite. die gesamte garraumzugewandte "äußere" Oberfläche der Lichtdurchlässigen Platte 8 dient bei eingeschalteten LEDs 13 als Lichtabstrahlfläche 9, 10 zur Abstrahlung von Nutzlicht in den Behandlungsraum B. Dabei ist die Platte 8 lichttechnisch zumindest ungefähr in den Zentralbereich 9 und den die seitlichen Randabschnitte 5c bis zu der jeweiligen Wulst 11 sowie den hinteren Randbereich 5b bis zu der Auflagefläche 15 überdeckenden Überlappungsbereich 10 unterteilt. Die Lichtabstrahlfläche 9, 10 ist deutlich größer als die Fläche der gestrichelt angedeuteten Öffnung 7 des Lichtschachts 4 bzw. als nur der Zentralbereich 9. So wird der Vorteil erreicht, dass bei platzsparendem Einbau durch den Durchbruch L eine besonders große Lichtabstrahlfläche 9, 10 bereitgestellt wird. Insbesondere können bestehende Durchbrüche L für bisher verbaute herkömmliche Lampen mit merklich kleinerer Lichtabstrahlfläche verwendet werden, was einen Konstruktionsaufwand besonders gering hält.

So kann die Lampe zusätzlich oder alternativ an einer linken Seitenwand, rechten Seitenwand und/oder Rückwand des Behandlungsraums angeordnet sein.

Zudem kann die Lampe 1 bzw. deren Bauteile 2 und 3 auch eigenständig erfinderisch sein. Die Lampe 1 kann dabei z.B. anhand der durch die Auflagefläche 15 definierten Auflageebene beschrieben werden, welche der Lage oder Orientierung der Decke D entspricht.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Lampe
- 2: Erstes Bauteil
- 3: Zweites Bauteil
- 4: Lichtschacht
- 5: Rand
- 5a: Vorderer Randabschnitt
- 5b: Hinterer Randabschnitt
- 5c: Seitlicher Randabschnitt
- 6: Frontfläche
- 7: Öffnung
- 8: Lichtdurchlässige Platte
- 9: Zentralbereich
- 10: Überlappungsbereich
- 11: Wulst
- 12: Lichtquellenträger
- 13: LED
- 14: Platine
- 15: Auflagefläche
- 16: Rastnase
- 17: Federbereich
- B: Behandlungsraum
- C: Beschriftung
- D: Decke
- E: Ebene der Platine
- H: Haushaltsgerät
- L: Durchbruch in der Decke
- RR: Rückwärtige Richtung
- α: Neigungswinkel

## Patentansprüche

1. Haushaltsgerät (H), aufweisend
- einen mittels einer frontseitigen Tür verschließbaren Behandlungsraum (B), dessen mindestens eine Seitenwand (D) einen Durchbruch (L) zum Einsatz einer Leuchte (1) aufweist, und
- mindestens eine Leuchte (1) zur Beleuchtung des Behandlungsraums (B), die durch den Durchbruch (L) ragt,
wobei
- mindestens eine Leuchte (1) ein erstes Bauteil (2) aufweist, das einen durch den Durchbruch (L) ragenden Lichtschacht (4), sowie einen in dem Behandlungsraum (B) angeordneten, den Lichtschacht (4) seitlich umgebenden Rand (5) aus lichtundurchlässigem Material aufweist,
- der Rand (5) eine Frontfläche (6) bildet und hinter der Frontfläche (6) geneigt abflacht,
- der Lichtschacht (4) an seiner dem Behandlungsraum (B) zugewandten Öffnung (7) von einer lichtdurchlässigen Platte (8) abgedeckt ist,
- die lichtdurchlässige Platte (8) einen Überlappungsbereich (10) aufweist, der zumindest einen hinter der Frontfläche (6) befindlichen Randabschnitt (5b, 5c) überdeckt und der zur flächigen Lichtauskopplung ausgebildet ist, **dadurch gekennzeichnet, dass**
- das erste Bauteil (2) einschließlich des Lichtschachts (4), des Rands (5) und der lichtdurchlässigen Platte (8) ein einstückig hergestelltes 2K-Kunststoffbauteil ist.

2. Haushaltsgerät (H) nach Anspruch 1, wobei die lichtdurchlässige Platte (8) einen hinteren Randabschnitt (5b) bis zu der Seitenwand (D) überdeckt.

3. Haushaltsgerät (H) nach einem der vorhergehenden Ansprüche, wobei die lichtdurchlässige Platte (8) seitliche Randabschnitte (5c) bis zu einer seitlich äußeren vorspringenden Wulst (11) der seitlichen Randabschnitte (5c) überdeckt.

4. Haushaltsgerät (H) nach einem der vorhergehenden Ansprüche, wobei die Lampe (1) einen Lichtquellenträger (12) mit mindestens einer schräg nach hinten in den Lichtschacht (4) gerichteten Lichtquelle (13) aufweist.

5. Haushaltsgerät (H) nach Anspruch 4, wobei der Lichtquellenträger (12) in dem Lichtschacht (4) angeordnet ist.

6. Haushaltsgerät (H) nach einem der vorhergehenden Ansprüche, wobei der Rand (5) eine Auflagefläche (15) zur Auflage des ersten Bauteils (2) an einer Innenseite der Seitenwand (D) aufweist.

7. Haushaltsgerät (H) nach einem der vorhergehenden Ansprüche, wobei die Lampe (1) ein außerhalb des Behandlungsraums (B) angeordnetes zweites Bauteil (3) aufweist, das an dem Lichtschacht (4) befestigbar ist und im befestigten Zustand die Lampe (1) zusammen mit dem ersten Bauteil (2) in einer Presspassung an der Seitenwand (D) hält.

8. Haushaltsgerät (H) nach einem der vorhergehenden Ansprüche, wobei die Frontfläche (6) ausgehend von der Seitenwand (D) nach hinten abgeschrägt ist.

9. Haushaltsgerät (H) nach einem der vorhergehenden Ansprüche, wobei die Frontfläche (6) eine Beschriftung (C) aufweist.

10. Haushaltsgerät (H) nach einem der vorhergehenden Ansprüche, wobei mindestens eine Lampe (1) an einer Decke (D) des Behandlungsraums (B) angeordnet ist.

11. Haushaltsgerät (H) nach einem der vorhergehenden Ansprüche, wobei das Haushaltsgerät (H) ein Kältegerät ist und der Behandlungsraum (B) ein kühlbarer Nutzraum des Kältegeräts ist.

## Claims

1. Household appliance (H), having
- a handling space (B), which can be closed off by means of a front-side door and at least one side wall (D) of which has a perforation (L) for inserting a light (1), and
- at least one light (1) for illuminating the handling space (B), which protrudes through the perforation (L),
wherein
- at least one light (1) has a first component (2), which has a light shaft (4) protruding through the perforation (L), as well as an edge (5), which is arranged in the handling space (B) and surrounds the light shaft (4) to the side, made of material that is not permeable to light,
- the edge (5) forms a front area (6) and flattens out in an inclined manner behind the front area (6),
- the light shaft (4) is covered by a plate (8) that is permeable to light on its opening (7) that faces towards the handling space (B),
- the plate (8) that is permeable to light has an overlap region (10), which covers at least one edge section (5b, 5c) located behind the front area (6) and which is embodied for the planar decoupling of light, **characterised in that**
- the first component (2), including the light shaft (4), the edge (5) and the plate (8) that is permeable to light, is an integral 2K plastic component.

2. Household appliance (H) according to claim 1, wherein the plate (8) that is permeable to light covers a rear edge section (5b) up to the side wall (D).

3. Household appliance (H) according to one of the preceding claims, wherein the plate (8) that is permeable to light covers side edge sections (5c) up to a protruding bulge (11), which is out to the side, of the side edge sections (5c).

4. Household appliance (H) according to one of the preceding claims, wherein the lamp (1) has a light source carrier (12) with at least one light source (13) directed obliquely rearwards into the light shaft (4).

5. Household appliance (H) according to claim 4, wherein the light source carrier (12) is arranged in the light shaft (4).

6. Household appliance (H) according to one of the preceding claims, wherein the edge (5) has a supporting surface (15) for supporting the first component (2) on an inner side of the side wall (D).

7. Household appliance (H) according to one of the preceding claims, wherein the lamp (1) has a second component (3), which is arranged outside the handling space (B) and which can be fastened to the light shaft (4) and, in the fastened state, holds the lamp (1) against the side wall (D) in an interference fit together with the first component (2).

8. Household appliance (H) according to one of the preceding claims, wherein the front area (6) is slanted rearwards, starting from the side wall (D).

9. Household appliance (H) according to one of the preceding claims, wherein the front area (6) has a label (C).

10. Household appliance (H) according to one of the preceding claims, wherein at least one lamp (1) is arranged on a ceiling (D) of the handling space (B).

11. Household appliance (H) according to one of the preceding claims, wherein the household appliance (H) is a refrigeration appliance and the handling space (B) is a coolable usable space of the refrigeration appliance.

## Revendications

1. Appareil électroménager (H) comprenant :
- un espace de traitement (B) pouvant être fermé au moyen d'une porte frontale, dont au moins une paroi latérale (D) comprend une percée (L) pour insérer un luminaire (1), et
- au moins un luminaire (1) pour éclairer l'espace de traitement (B), qui fait saille à travers la percée (L),
dans lequel
- au moins un luminaire (1) comprend un premier élément structurel (2), qui comprend un puits de lumière (4) faisant saillie à travers la percée (L), ainsi qu'un bord (5) constitué d'un matériau opaque disposé dans l'espace de traitement (B), entourant latéralement le puits de lumière (4),
- le bord (5) forme une surface avant (6) et s'aplatit de façon inclinée derrière la surface avant (6),
- le puits de lumière (4) est recouvert, au niveau de son ouverture (7) tournée vers l'espace de traitement (B), par une plaque translucide (8),
- la plaque translucide (8) comprend une région de chevauchement (10), qui recouvre au moins une section de bord (5b, 5c) se trouvant derrière la surface avant (6) et est configurée pour une extraction de lumière plane,
**caractérisé en ce que**
- le premier élément structurel (2), incluant le puits de lumière (4), le bord (5) et la plaque translucide (8) est un élément structurel en matière plastique à deux composants fabriqué d'une seule pièce.

2. Appareil électroménager (H) selon la revendication 1, dans lequel la plaque translucide (8) recouvre une section de bord arrière (5b) jusqu'à la paroi latérale (D).

3. Appareil électroménager (H) selon l'une des revendications précédentes, dans lequel la plaque translucide (8) recouvre des sections de bord latérales (5c) jusqu'à un bourrelet en saillie latéralement extérieur (11) des sections de bord latérales (5c).

4. Appareil électroménager (H) selon l'une des revendications précédentes, dans lequel le luminaire (1) comprend un support de source de lumière (12) comprenant au moins une source de lumière orientée obliquement vers l'arrière dans le puits de lumière (4).

5. Appareil électroménager (H) selon la revendication 4, dans lequel le support de source de lumière (12) est disposé dans le puits de lumière (4).

6. Appareil électroménager (H) selon l'une des revendications précédentes, dans lequel le bord (5) comprend une surface d'appui (15) pour supporter le premier élément structurel (2) sur un côté intérieur de la paroi latérale (D).

7. Appareil électroménager (H) selon l'une des revendications précédentes, dans lequel le luminaire (1) comprend un deuxième élément structurel (3) disposé à l'extérieur de l'espace de traitement (B), qui peut être fixé au puits de lumière (4) et maintient, dans l'état fixé, le luminaire (1) ensemble avec le premier élément structurel (2) dans un ajustage serré contre la paroi latérale (D).

8. Appareil électroménager (H) selon l'une des revendications précédentes, dans lequel la surface avant (6) est biseautée vers l'arrière en partant de la paroi latérale (D).

9. Appareil électroménager (H) selon l'une des revendications précédentes, dans lequel la surface avant (6) comprend un lettrage (C).

10. Appareil électroménager (H) selon l'une des revendications précédentes, dans lequel au moins un luminaire (1) est disposé sur un plafond (D) de l'espace de traitement (B).

11. Appareil électroménager (H) selon l'une des revendications précédentes, dans lequel l'appareil électroménager (H) est un appareil frigorifique et l'espace de traitement (B) est un espace utilisable de l'appareil frigorifique pouvant être refroidi.
